# EUROPÄISCHE PATENTSCHRIFT

(11) **EP 0 114 215 B1**
(45) Veröffentlichungstag und Bekanntmachung des Hinweises auf die Patenterteilung: **27.07.1988**
(21) Anmeldenummer: 83111014.3
(22) Anmeldetag: 04.11.1983
(51) Int. Cl.: F41F 11/00

(54) **Geschützverschluss mit Pilzkopfliderung**
Ordnance breech block with mushroom obturator
Culasse de canon à obturateur champignon

(30) Priorität: 23.12.1982 DE 3247744
(43) Veröffentlichungstag der Anmeldung: 01.08.1984
(73) Patentinhaber: Rheinmetall GmbH, 40880 Ratingen (DE)
(72) Erfinder: Janssen, Karl-Egon, D-4004 Meerbusch 3 (DE); Breuer, Heinz Günter, D-4100 Duisburg 28 (DE)
(74) Vertreter: Podszus, Burghart, Dipl.-Phys.

(56) Entgegenhaltungen:
- AT-B- 220 517
- DE-C- 243 729
- US-A- 2 444 633

## Beschreibung

### Beschreibung

Die Erfindung betrifft einen Geschützverschluß mit Pilzkopfliderung mit den Merkmalen des Oberbegriffes des Anspruches 1. Ein derartiger Geschützverschluß ist aus der deutschen Patentschrift 2 43 729 bekannt. Der bekannte Verschluß weist einen mit Handhebel zu betätigenden Bewegungsmechanismus, bestehend aus Zahnrad und Zahnstangen, auf, durch die nacheinander der Verschlußkeil geöffnet und die Liderung ausgeschwenkt werden kann und umgekehrt. Die erforderlichen Übertragungsglieder stellen einen erheblichen Aufwand dar und bedingen einen erheblichen Zeitabstand zwischen den einzelnen Schüssen. Der Verschluß ist somit für mit hohen Kadenzen arbeitende Maschinenkanonen nicht geeignet.

Es sind zwar bereits Geschützverschlüsse bekannt, bei denen die Bewegung des Pilzkopfes von der Bewegung des Verschlußkeiles abgeleitet wird. Bei dem Geschützverschluß nach der US-Patentschrift 4 308 785 wird ein Keilverschluß über einen am Rohrmantel angelenkten Hebel durch den Vorlauf des Geschützrohres gesteuert. Hier wird eine Pilzkopfliderung über eine vom Verschlußkeil betätigte Rollenführung zunächst in Richtung der Seelenachse vom Ende des Rohres weg und danach seitlich abgezogen. Zum Schließen erfolgt die Bewegung in umgekehrter Richtung. Dabei ist das Verschlußstück abgesetzt, um die stufenweise Bewegung des Pilzkopfes zu ermöglichen.

Aus der DE-A-1 807 778 ist ebenfalls ein keilartiger Verschluß, dessen Verschlußstück durch den Vorlauf des Geschützrohres gesteuert wird, bekannt. Auch hier muß die Pilzkopfliderung zum Öffnen des Verschlusses zunächst axial verschoben werden. Danach wird sie quer zur Seelenachse geschwenkt. Um das zu ermöglichen, ist ein schräg verzahntes Ritzel an dem Pilzkopfträger und eine schräg verzahnte Zahnstange am Verschlußstück angebracht.

Diese bekannten Konstruktionen sind kompliziert im Aufbau ; sie benötigen jeweils Bewegungen in zwei Stufen. Dadurch ist die Sicherheit gegen Ausfälle beim Schießen nicht gegeben. Das führt bei den bekannten Einrichtungen zu einer Kadenzeinbuße und macht sie für den Einsatz bei höchsten Gasdrücken ungeeignet.

Aufgabe der Erfindung ist es daher, einen Keilverschluß mit Pilzkopfliderung zu schaffen, der insbesondere zum Einsatz hochelastischer wartungsarmer Pilzkopfliderungen geeignet ist, der einfach im Aufbau ist, so daß er in automatischen Geschützen mit hoher Schußfolge und bei höchsten Gasdrücken einsetzbar ist, ohne daß die Sicherheit gegen Ausfälle beeinträchtigt ist. Der Verschluß soll bei allen Arten von Flachkeilverschlüssen einsetzbar sein, ohne daß grundsätzliche Änderungen am Verschlußsystem erforderlich sind.

Die zur Lösung der gestellten Aufgabe wesentlichen Merkmale der Erfindung sind im Patentanspruch 1 genannt. Die Unteransprüche nennen Ausführungsarten der Erfindung.

Die Zeichnung zeigt eine Ausführungsform des neuen Flachkeilverschlusses mit hochelastischer Pilzkopfliderung und im Verschlußkeil eingebauter, an sich bekannter Anfeuerungseinrichtung als Fallkeilverschluß in
Fig. 1A und 1B im lotrechten Längsschnitt und in
Fig. 2 im lotrechten Querschnitt durch das Bodenstück mit Draufsicht auf den Pilzkopf in der Stellung nach Fig. 1A.

In Fig. 1A sind die Teile des Keilverschlusses bei geschlossenem Verschluß, also in der Feuerstellung, dargestellt, während die gleichen Teile bei geöffnetem Verschluß, also bei der Ladestellung, in Fig. 1 B dargestellt sind.

Mit 1 ist der Verschlußkeil bezeichnet, der im Bodenstück 15 längs der Keilschräge 8 gleitbar geführt ist. Im Bodenstück ist die in bekannter Weise beim Rohrvorlauf betätigte Öffnerwelle 12 gelagert, die z. B. um einen Drehwinkel von 112° schwenkbar ist. An der Öffnerwelle 12 ist der Öffnerhebel 13 befestigt, der an seinem anderen Ende im Bereich des Drehpunktes D in die Führungsnut des Verschlußkeils eingreift und den im Verschlußkeil schräg eingesetzten Steuerbolzen 17 bewegt. Der das Rohr 14 abschließende Dichtpilz 4 ist über Schlittenführungen 3 (Fig. 2) mit dem Steuerbolzen 2 verbunden. Auf den im Bodenstück 15 gelagerten Steuerbolzen 2 sind die ebenfalls mit der Schlittenführung 3 fest verbundenen Steuernocken 11 angeordnet. An jedem Steuernocken 11 ist ein Druckfederstab 5 angelenkt, der mit seinem anderen Ende an einem Gegenlager 6 am Bodenstück angelenkt ist. Der Verschlußkeil 1 liegt mit seiner Stützfläche 9 an dem aus dem Ende des Rohres 14 herausragenden Teil des Dichtpilzes 4 und bringt ihn auf Vorspannung. In der Verschlußstellung stellt die Kontaktspitze der Abfeuerungseinrichtung 10, gesteuert durch Öffnerhebel 13 und Steuerbolzen 17, den elektrischen Kontakt zwischen Verschlußkeil und Dichtpilz her. Der Verschlußkeil 1 weist seitliche Zapfen 7 auf, die mit den Steuernocken 11 in Wirkverbindung treten können. In der Schließstellung ist der Verschlußkeil 1 durch Anschlagbolzen 16 am Bodenstück gehalten. In seinem Inneren nimmt der Verschlußkeil die Abfeuerungseinrichtung 10 auf.

Die Wirkungsweise des neuen Verschlusses ist folgende : Um den Ladungsraum zu öffnen, wird das Verschlußstück 1 durch die Öffnerwelle 12 und den Öffnerhebel 13 in bekannter Weise nach unten bewegt. Dabei wird durch die Freigabe des Steuerbolzens 17 der Abfeuerkontakt zwischen Verschlußkeil und Dichtpilz getrennt. Bei der Verschlußkeilbewegung wird zunächst die Vorspannung des Dichtpilzes 4 im Rohr 14 infolge der Keilschräge 8, die eine Neigung von ca. 1° haben kann, abgebaut. Bei weiterer Abwärtsbewegung des Verschlußkeiles stoßen die Zapfen 7 auf die Steuernocken 11. Diese drehen sich im Uhrzeigersinn und schwenken dadurch den Dichtpilz 4 aus dem Rohr 14 um 90° in eine Ausnehmung des Verschlußkeils 1 und des Bodenstückes 15, wie in Fig. 1 B dargestellt. Sobald bei der Schwenkbewegung der Drehpunkt A des Steuerbolzens und die Schwenkpunkte B und C des Druckfederstabes 5 in einer Ebene liegen, bei der der Totpunkt für die Druckfeder erreicht ist, beginnen die Druckfederstäbe bei weiterer Drehung die vorher schließende Wirkung in eine öffnende Wirkung umzusetzen. Der Dichtpilz schwenkt dabei in Anlehnung an den Verschlußkeil 1 in die in Fig. 1B dargestellte Lage. In dieser kann eine Verriegelung, z. B. durch einen federbelasteten Bolzen 18 im Bodenstück 15, der in eine Ausnehmung des Verschlußkeils 1 eingreifen kann, erfolgen. Das Verschließen des Verschlußkeils mit Pilzkopfliderung erfolgt in umgekehrter Reihenfolge, nachdem vorher die Verriegelung gelöst wurde. Bei einem Hochschieben des Verschlußkeils greifen die Zapfen 7 zunächst von unten her den Rand des Steuernockens 11 an, bis wieder die Punkte A, B und C in einer Ebene liegen, wonach die Druckkraft der Schraubendruckfederstäbe 5 bei Drehung des Steuernockens 12 nach links aus einem rechtsdrehenden Moment in ein linksdrehendes Moment übergeht, so daß eine schließende Wirkung auf den Pilzkopf 4 ausgeübt wird, wodurch er in die in Fig. 1A gezeigte Stellung gelangt.

### Bezugszeichenliste

1 Verschlußkeil
2 Steuerbolzen
3 Schlittenführung
4 Dichtpilz
5 Druckfederstab
6 Gegenlager
7 Zapfen
8 Keilschräge
9 Stützfläche für Dichtpilz
10 Abfeuerungseinrichtung
11 Steuernocken
12 Öffnerwelle
13 Öffnerhebel
14 Rohr
15 Bodenstück
16 Anschlagbolzen
17 Steuerbolzen für Abfeuerung
18 federbelasteter Bolzen

## Patentansprüche

1. Geschützverschluß mit Pilzkopfliderung und rechtwinklig zur Seelenachse des Geschützrohres verschiebbarem Keilverschluß, wobei der Pilzkopf (4) um eine rechtwinklig zur Seelenachse liegende Schwenkachse (A) in der Bodenstückwanne um einen Winkel von 90° aus seiner Schießstellung in eine Offenstellung schwenkbar ist, dadurch gekennzeichnet, daß der Pilzkopf (4) auf konzentrisch zur Schwenkachse (A) liegenden Steuerbolzen (2) an als zweiarmige Hebel ausgebildeten Steuernocken (11) um diese schwenkbar gelagert ist und daß die jeweilige Schwenkung des Pilzkopfes (4) über seitlich am Verschlußkeil (1) vorstehende Zapfen (7), die bei der Verschlußkeilbewegung über einen Kurvenrand der drehbar auf den Steuerbolzen (2) gelagerten Steuernocken (11) gleiten, einleitbar ist. wobei der Pilzkopf (4) durch Druckfederstäbe (5), die mit ihrem einen Ende an den Steuernocken (11), mit ihrem anderen Ende an Gegenlagern (6) am Bodenstück angelenkt sind, in die Schieß- bzw. Offenstellung, in der der Pilzkopf in einer Ausnehmung im Verschlußkeil (1) und gegebenenfalls auch im Bodenstück (15) liegt, drückbar ist.

2. Verschluß nach Anspruch 1, dadurch gekennzeichnet, daß der Pilzkopf (4) über je eine an jeder Seite an ihm feste Schlittenführung (3) vertikal justierbar mit den Steuernocken (11) verbunden ist.

3. Verschluß nach Anspruch 1 oder 2, dadurch gekennzeichnet, daß der Pilzkopf (4) in seiner Schließstellung durch die an seiner über das Ende des Rohres (14) vorstehenden Rückwand anliegenden Stützfläche (9) der Vorderwand des Verschlußkeils, der mittels einer Keilschräge (8) an seiner Hinterwand an einer entsprechenden Schräge am Bodenstück (15) anliegend bei der Verschlußstückbewegung geführt ist, unter Vorspannung gehalten ist.

4. Verschluß nach einem der Ansprüche 1 bis 3, dadurch gekennzeichnet, daß die Lage der Anlenkpunkte (B, C) der Druckfederstäbe (5) und des Drehpunktes (A) des Steuerbolzens (2) so gewählt ist, daß, sobald bei der Verschlußkeilbewegung die drei Punkte (A, B, C) in einer Ebene liegen, die Druckkraft der Druckfederstäbe (5) auf die Steuernocken (11) von einem linksdrehenden auf ein rechtsdrehendes Moment - und damit auch die auf den Pilzkopf (4) wirkende Kraft von einer schliessenden in eine öffnende Wirkung - übergeht bzw. umgekehrt.

5. Verschluß nach einem der Ansprüche 1 bis 4, gekennzeichnet durch eine Sperrvorrichtung für den Verschlußkeil und eine Verriegelungsvorrichttung, z. B. als in eine Öffnung des Verschlußkeils (1) eingreifender federbelasteter Bolzen (18) im Bodenstück (15) für den Dichtpilz in der Offenstellung.

## Claims

1. Ordnance breech block having a mushroom obturator and wedge-type breech block displaceable at right angles to the bore axis of the barrel, the mushroom head (4) being pivotable in a base through an angle of 90° from a closed position into an open position. about a swivel axis (A) at right angles to the bore axis, characterised by the fact that the mushroom head (4) is mounted on control pins (2) concentric to the swivel axis (A) on control cams (11) constructed as two-armed levers, so that it is pivotable by the said cams and that each pivoting movement of the mushroom head (4) can be initiated via pins (7) which project laterally from the breech wedge and which during the movement of the latter slide over the curved edge of the control cams (11) bearing on the control pins (2), while the mushroom head (4), by pressure spring bars (5) each of which is connected by one end to the control cams (11) and by the other to counter-bearings on the base piece, can be pressed into the closed or open position in which the mushroom head is situated in a recess in the breech wedge (1) and preferably in the base piece (15) likewise.

2. Breech block in accordance with Claim 1, characterised by the fact that the mushroom head (4), via one slide guide (3) affixed to each side thereof, is connected in a vertically adjustable manner with the control cams (11).

3. Breech block in accordance with Claims 1 or 2, characterised by the fact that the mushroom head (4), in the closed position, is prestressed by the supporting surface (9) associated with the front wall of the breech wedge which bears against the rear wall extending beyond the end of the barrel (14) of the ordnance piece, which said wedge, during the movement of the breech block, is guided by a slanting portion (8) on the rear wall, over a corresponding slanting portion bearing against the base piece (15).

4. Breech block in accordance with any one of Claims 1 to 3, characterised by the fact that the positions selected for the connection points (B) and (C) of the pressure spring bars (5) and the fulcrum (A) of the control pin (2) are such that as soon as the three points (A, B and C) are positioned in one plane during the breech wedge movement the force of the pressure spring bars (5) on the control cams (11) changes from an anticlockwise to a clockwise movement, so that the force acting on the mushroom head (4) also changes from a closing to an opening action, or vice versa.

5. Breech block in accordance with any one of Claims 1 to 4, characterised by a locking device for the breech wedge and by an interlocking device, for example in the form of a spring-loaded bolt (18) situated in the base piece (15) and engaging an aperture in the breech wedge (1), for the mushroom-type sealing device in the open position.

## Revendications

1. Culasse de canon comportant un obturateur champignon et un coin de culasse pouvant être déplacé perpendiculairement à l'axe de l'âme du tube du canon, le champignon (4) pouvant passer, en pivotant d'un angle de 90° autour d'un axe de pivotement (A) perpendiculaire à l'axe de l'âme situé dans la cuvette de la pièce de fond, de sa position de fermeture à une position d'ouverture, caractérisée en ce que le champignon (4) est placé sur des broches de commande (2) disposées concentriquement par rapport à l'axe de pivotement (A) sur des cames de commande (11) conformées en leviers à deux bras de façon à pouvoir pivoter autour de celles-ci, et en ce que chaque pivotement du champignon (4) peut être déclenché par l'intermédiaire de tétons (7) faisant saillie latéralement sur le coin de culasse (1), qui glissent, lors d'un déplacement du coin de culasse, sur un bord incurvé des cames de commande (11) placées de façon à pouvoir tourner sur la broche de commande (2), le champignon (4) pouvant être repoussé par des barreaux à ressort de compression (5) qui sont articulés, par l'une de leurs extrémités, aux cames de commande (11) et, par leur autre extrémité, à des butées (6) situées sur la pièce de fond, dans la position de fermeture ou d'ouverture dans laquelle le champignon se trouve dans un évidement formé dans le coin de culasse (1) et aussi, éventuellement, dans la pièce de fond (15).

2. Culasse selon la revendication 1, caractérisée en ce que le champignon (4) est relié aux cames de commande (11) de façon verticalement ajustable par l'intermédiaire d'un guidage à glissière (3) qui y est fixé de chaque côté.

3. Culasse selon la revendication 1 ou 2, caractérisée en ce que le champignon (4) est dans sa position de fermeture, maintenu sous précontrainte par la surface d'appui (9), en contact avec sa paroi postérieure dépassant de l'extrémité du tube (14), de la paroi antérieure du coin de culasse, qui est guidé au moyen d'une surface oblique (8) sur sa paroi postérieure au contact d'une surface oblique correspondante située sur la pièce de fond (15), lors du mouvement du coin de culasse.

4. Culasse selon l'une des revendications 1 à 3, caractérisée en ce que la position des points d'articulation (B, C) des barreaux à ressort de compression (5) et du centre de rotation (A) de la broche de commande (2) est choisie de façon que, dès qu'au cours d'un déplacement du coin de culasse, les trois points (A, B, C) sont dans un plan, la force de compression des barreaux à ressort de compression (5) agissant sur les cames de commande (11) passe d'un moment de rotation à gauche à un moment de rotation à droite (et par suite, la force agissant sur le champignon (4) d'un effet de fermeture à un effet d'ouverture également) et inversement.

5. Culasse selon l'une des revendications 1 à 4, caractérisée par un dispositif d'arrêt pour le coin de culasse et un dispositif de verrouillage, par exemple sous la forme d'une broche soumise à l'action d'un ressort (18) s'engageant dans une ouverture du coin de culasse (1), dans la pièce de fond (15), pour le champignon d'obturation, dans la position d'ouverture.
